# FASCICULE DE BREVET EUROPEEN

(11) **EP 0 992 658 B1**
(45) Date de publication et mention de la délivrance du brevet: **21.05.2003**
(21) Numéro de dépôt: 99400877.9
(22) Date de dépôt: 09.04.1999
(51) Int. Cl.: F01L 9/04

(54) **Actionneur électromagnétique de soupape**
Elektromagnetischer Ventil-Aktuator
Electromagnetic valve actuator

(30) Priorité: 06.10.1998 FR 9812489; 15.10.1998 FR 9812940
(43) Date de publication de la demande: 12.04.2000
(73) Titulaire: Johnson Controls Automotive Electronics, 95520 Osny (FR)
(72) Inventeur: Porcher, Yves, 95130 Le Plessis-Bouchard (FR); Fiaccabrino, Calogero, 95000 Cergy (FR); Donce, Lucien, 95420 Magny en Vexin (FR); Lanoe, Thierry, 95520 Osny (FR)
(74) Mandataire: Fruchard, Guy

(56) Documents cités:
- DE-A- 19 518 056
- DE-A- 19 712 064
- DE-C- 19 718 038
- PATENT ABSTRACTS OF JAPAN vol. 098, no. 012, 31 octobre 1998 (1998-10-31) & JP 10 196328 A (YAMADA SATOSHI), 28 juillet 1998 (1998-07-28)

## Description

L'invention concerne les actionneurs électromagnétiques destinés à déplacer en translation une soupape pour l'amener alternativement dans une position d'ouverture et une position de fermeture. Elle trouve une application particulièrement importante dans la commande des soupapes d'un moteur à combustion interne, à allumage par étincelles ou par compression.

A l'heure actuelle, les soupapes de la plupart des moteurs à combustion interne sont actionnées par un arbre à cames entraîné par le moteur. Les vitesses d'ouverture et de fermeture des soupapes commandée par l'arbre à cames sont faibles lorsque le moteur est à bas régime, notamment au démarrage, ce qui est défavorable au remplissage des chambres de combustion.

On a également déjà proposé (US-A-4 614 170) des actionneurs électromagnétiques permettant de réduire les inconvénients ci-dessus, ayant une palette en matériau ferromagnétique fixée à la queue de soupape, des moyens de rappel élastiques prévus pour maintenir au repos la soupape dans une position médiane entre les position d'ouverture complète et de fermeture, et des moyens électromagnétiques permettant d'amener alternativement les soupapes dans les deux positions. Les moyens électromagnétiques décrits dans le document US-A-4 614 170 ont un premier électro-aimant à noyau ferromagnétique placé d'un côté de la palette et dont l'excitation attire la palette dans un sens tendant à fermer la soupape et un second électro-aimant, placé de l'autre côté de la palette, dont l'excitation tend à amener la soupape dans la position de pleine ouverture.

L'ensemble soupape-ressort constitue un système oscillant excité par alimentations périodiques alternées des électroaimants. L'électro-aimant agissant sur la palette dans le sens de l'ouverture de la soupape commence à être alimenté alors que la palette approche d'un emplacement où elle vient se coller sur le noyau de l'électroaimant. On connaît déjà (DE-A-197 18 038) un actionneur de soupape comportant un ressort qui retient le soupape soit à l'état d'ouverture, soit à l'état de fermeture. Une brève impulsion électrique appliquée à une bobine permet de projeter une armature liée à la soupape jusqu'à un emplacement où le ressort complète le venue de la soupape dans l'autre état.

Le document US-A-5394131 décrit un actionneur électro-magnétique ayant un aimant pouvant porter un obturateur et une bobine qui peut être alimentée par un courant dans une première direction pour amener l'obturateur dans une position d'ouverture et dans la direction opposée pour amener l'obturateur dans une position de fermeture.

L'invention vise notamment à fournir une soupape à actionneur électromagnétique répondant mieux que celle antérieurement connues aux exigences de la pratique, en particulier du fait que l'actionneur a un encombrement et une connectique réduits.

Pour cela, il est proposé une soupape à actionneur selon la revendication 1.Dans son état initial, en position médiane, la palette présentera en général un déséquilibre de position ou de circuit magnétique qui fait que le sens dans lequel elle sera attirée à la première mise sous tension de la bobine est prédéterminé. Ce déséquilibre peut être délibérément provoqué. Lorsque par exemple les moyens élastiques de rappel sont constitués de deux ressorts placés chacun d'un côté de la palette, ces deux ressorts peuvent être tels qu'ils donnent à la palette au repos une position dans laquelle la force résultant de l'alimentation de la bobine s'exerce dans un sens déterminé et qu'ils présentent la même énergie potentielle de compression dans les positions de fermeture et de pleine ouverture. Une façon avantageuse de déséquilibrer les forces magnétiques exercées vers le haut et le bas est de dissymétriser les flux dans la partie centrale en jouant sur un profil d'encoche de tôle et/ou sur un profil de palette.

Pour assurer une dissymétrie, la palette peut comporter un bossage axial. Une autre façon de créer une dissymétrie consiste à donner aux pôles du circuit ferromagnétique et à la palette une forme telle que les surfaces en contact pour les deux cheminements stables soient différentes.

L'actionneur, ayant une seule bobine, est plus compact que les actionneurs antérieurs. Son circuit électrique et sa commande sont plus simples et moins coûteux.

Les caractéristiques ci-dessus ainsi que d'autres, avantageusement utilisables en liaison avec les précédentes mais pouvant l'être indépendamment, apparaîtront mieux à la lecture de la description qui suit de modes particuliers de réalisation, donnés à titre d'exemples non limitatifs.

La description se réfère aux dessins qui l'accompagnent, dans lesquels :
- la figure 1 montre un actionneur de soupape selon un mode de réalisation, en coupe suivant un plan passant par l'axe de la soupape ;
- les figures 2 et 3 sont des coupes partielles de la partie électromagnétique suivant les lignes II-II et III-III ;
- les figures 4 et 5 montrent des variantes des figures 1 à 3 ;
- la figure 6 montre schématiquement l'évolution des oscillations de la palette lors du lancement du dispositif.

L'actionneur 10 montré en figures 1 à 3 est constitué d'un ensemble destiné à être monté sur la culasse 12 d'un moteur. Il comporte un boîtier constitué de plusieurs pièces 14 et 16 empilées et assemblées par des moyens non représentés, tels que des vis. Ces pièces sont en matériau non ferromagnétique, par exemple en alliage léger. Le boîtier peut être fixé sur la culasse 12 par l'intermédiaire d'une cale 20 également en matériau non ferromagnétique.

L'actionneur comporte une palette 22 en matériau ferromagnétique, avantageusement feuilleté pour réduire les pertes, fixée sur une tige 24 d'entraînement de la soupape 25. En général, plusieurs soupapes sont montées côte-à-côte et on ne dispose que d'une largeur faible pour chaque actionneur dans la direction perpendiculaire à celui de la figure 1. Cela conduit à donner à la palette une forme rectangulaire. La palette ne peut pas tourner dans la pièce 16. La tige 24 peut être fixée à la palette par soudure et guidée par une autre bague 26 fixée à un prolongement annulaire de la pièce 16.

Dans le mode de réalisation illustré, la queue de la soupape 25 est séparée de la tige 24. Elle est guidée par une bague fixée à la culasse et peut tourner dans celle-ci.

Deux ressorts de rappel 28a et 28b sont prévus pour maintenir la soupape au repos dans une position sensiblement médiane entre la position de fermeture et la position de pleine ouverture. Un des ressorts 28a est comprimé entre un plateau 30 fixé à la tige 24 et le prolongement de la pièce 16. L'autre ressort 28b est comprimé entre un plateau 31 fixé à la queue de soupape et le fond du puits de soupape ménagé dans la culasse. Le jeu de distribution entre la tige levée et la soupape fermée garantit l'étanchéité. L'actionneur peut tout aussi bien être utilisé avec un ressort unique travaillant en traction/compression et complété d'un amortisseur élastique assurant l'étanchéité à la fermeture de la soupape, comme indiqué dans le brevet français No. 98 11 670. La tige peut être alors d'une seule pièce avec la soupape.

Le boîtier contient un noyau en matériau ferromagnétique 36, avantageusement feuilleté, délimitant un circuit ferromagnétique avec la palette, et une bobine 38 placée dans le noyau. Le noyau représenté peut être en deux parties complémentaires, en appui l'une contre l'autre dans un plan 40 (figure 2) ou d'un seul tenant. Les tôles constitutives de chaque moitié du noyau sont en forme de E (figures 2 et 3). Les branches supérieures 42 s'engagent dans la bobine 36 qu'elles supportent par l'intermédiaire d'un mandrin 44. Les deux autres branches de chaque moitié délimitent un volume de débattement de la palette. L'appui de la palette contre le fond 46 du volume définit la position de pleine ouverture de la soupape. Le plafond 48 du volume est à un emplacement par rapport au siège de soupape tel que l'entrefer soit pratiquement nul lorsque la soupape est fermée. Une encoche médiane 49, correspondant à la position de repos de la palette 22, peut être prévue dans la chambre, de longueur légèrement supérieure à l'épaisseur de la palette. En-dessus et en-dessous de l'encoche, la paroi du volume ne laisse que le jeu nécessaire au débattement. Le noyau peut aussi bien être d'une seule pièce et bobiné sur machine automatique, ce qui évite la présence d'un entrefer et garantit la précision des encoches 49.

Dans la variante de réalisation montrée en figure 4, la palette 22, avantageusement feuilletée ou en matériau à forte résistivité électrique, présente des bords biseautés parallèlement aux pôles du noyau 36 (figure 4). Dans cette disposition, l'armature n'est pas saturée magnétiquement dans sa plage de fonctionnement et le flux se referme en passant principalement par l'armature, grâce à la forme des pièces polaires du noyau. Dans une autre variante encore, avantageuse du fait qu'elle impose le sens initial de déplacement de la palette 22 à partir de sa position de repos est imposée, la dissymétrie du circuit de flux supérieur par rapport au circuit de flux inférieur est accentuée par des inclinaisons différentes des surfaces polaires supérieure 80 et inférieure 82 du noyau, chaque surface de la palette en regard d'un pôle étant parallèle à lui.

Dans une autre variante encore de réalisation, montrée en figure 5, la palette 84 présente un bossage central en forme de barrette qui augmente la dissymétrie du circuit magnétique. Lorsque la palette 22 est dans la position de repos où elle est montrée en figure 5 et qu'un flux magnétique est généré par la bobine 38, ce flux se referme en cheminant par le bossage 84, comme indiqué par la flèche f, ce qui réduit la longueur des entrefers. Lorsque la palette se colle contre le noyau, en position extrême haute, ce bossage se trouve court-circuité et n'affaiblit pas les forces de collage. Cette disposition réduit notablement la réluctance en position de repos et accroît la facilité de lancement du dispositif.

L'ensemble constitué par la palette, la soupape et le ressort constitue un système oscillant ayant une fréquence propre. Au cours d'une phase initiale de fonctionnement, l'équipage mobile constitué par la soupape et la palette est alternativement attiré vers le haut et vers le bas, par application à la bobine d'impulsions électriques à une fréquence proche de la fréquence propre du système. La bobine 38 est initialement alimentée pendant une durée correspondant à une fraction de la période propre, ce qui provoque un déplacement de faible amplitude de la palette. Si le système présente une dissymétrie qui peut être provoquée :
- par une forme dissymétrique des encoches 49,
- par une dissymétrie de la palette, et/ou
- par la présence d'un bossage (figure 5),
le sens de déplacement initial de la palette se trouve déterminé.

Le courant qui parcourt la bobine 38 peut être piloté en observant la position de la palette 22 à l'aide d'un capteur de position intégré dans le dispositif. Les impulsions de courant dans la bobine sont fournies à des instants tels que, au moment de l'application de la force, la vitesse de la palette ait le même sens que la force appliquée. La force initiale étant d'un signe donné, par suite de la dissymétrie, il suffit d'appliquer une impulsion une seule fois par période.

La figure 6 montre schématiquement une phase du lancement du dispositif. Initialement, la palette est dans une position correspondant à la ligne L, pour laquelle les forces exercées par les ressorts 28a et 28b s'équilibrent. Cette position est décalée par rapport à la position L' pour laquelle la force électromagnétique exercée sur la palette 22 par le champ créé par la bobine 38 est nulle. La première impulsion de courant dans la bobine 38 provoque une élongation de la palette, qui revient ensuite avec sa période propre jusqu'à une position qui généralement sera encore au-dessus de celle indiquée par la ligne L'. Progressivement, l'amplitude des oscillations augmente. Le suivi du signal de position permet de connaître à chaque instant la dernière durée T qui sépare deux passages à zéro successifs. D'un instant de passage à zéro et de la durée T on peut déduire l'instant t_{A} auquel un extremum A est atteint. A partir de l'instant suivant de passage à zéro (croisement de la ligne L), donné par le capteur, on peut déduire un instant optimum d'application de la tension pour faire croître le courant. La durée d'application sera par exemple celle donnée par αT sur la figure 6. A l'issue de cette période, la tension de commande est inversée pour faire décroître le courant. Le retard à l'application de la tension, ainsi que l'instant d'inversion, sont choisis en fonction de la capacité du courant à varier rapidement dans la bobine. Dans la pratique, on pourra souvent appliquer instantanément la tension après passage de l'extremum A. L'inversion de la tension après l'intervalle de temps αT permet au courant de décroître avant d'arriver à l'extremum B où la vitesse s'inverse. Le courant doit être revenu à zéro à cet instant pour éviter de freiner l'équipage mobile.

Le processus est poursuivi jusqu'à ce que l'amplitude du mouvement soit tel que la palette vient se coller contre la culasse. A partir de ce moment, et en régime permanent, il suffira d'alimenter la bobine à pleine puissance uniquement pendant le temps nécessaire pour ramener l'équipage mobile dans sa position extrême puis sous un courant de maintien plus faible, jusqu'à ce qu'on provoque le déplacement de l'équipage mobile dans l'autre sens.

Sur la figure 2, le capteur 52 est relié à un calculateur 50 qui commande l'alimentation de la bobine 38 par un amplificateur 54. Ce capteur 52 peut être porté par le boîtier 16 et faire saillie vers le bas, de façon à détecter le rapprochement du plateau 30, constitué à cet effet en matériau magnétique. A partir du signal de sortie du capteur 52, le calculateur 50, qui peut être le calculateur de contrôle moteur, détermine la position atteinte par l'équipage mobile.

Le capteur 52 permet également, par la variation du signal qu'il fournit, de déterminer l'instant auquel l'amplitude de l'oscillation de l'équipage mobile l'amène dans sa position extrême.

A partir de là, la commande peut être effectuée par des moyens du genre décrit dans la demande de brevet FR 98 12940 de la demanderesse.

De façon plus générale, le lancement peut être effectué en un temps minimal grâce à l'association de la mesure de position et d'un algorithme de mise en mouvement de la palette qui commande le courant dans la bobine de façon à ne jamais générer des forces magnétiques de freinage.

L'invention est susceptible de nombreuses variantes de réalisation. Les ressorts 28a et 28b peuvent être placés par exemple l'un dans l'autre pour réduire l'encombrement du boîtier. Chaque bobine peut être constituée d'un nombre N d'enroulements supérieur à 1 (deux ou trois par exemple) alimentés en parallèle ce qui divise par N la résistance et augmente le courant total maximum et ce qui divise par N l'inductance. L'inertie électrique est diminuée. La dynamique du système moteur est améliorée. La coupure d'un fil d'enroulement ne met pas hors service le dispositif. La dynamique est améliorée : on peut faire varier de façon plus rapide le champ magnétique, du fait que le rapport inductance/résistance est inchangé alors que la résistance de chaque enroulement est une fraction de la résistance d'une bobine unique : la valeur maximale du courant est plus élevée et, l'inductance étant plus faible, la dynamique est plus rapide.

## Revendications

1. Soupape à actionneur électromagnétique, le dit actionneur ayant une palette d'entraînement de soupape et une bobine unique (38) montée sur un circuit ferromagnétique de constitution telle qu'il présente, en combinaison avec la palette, deux cheminements stables du flux magnétique généré par ladite bobine unique et correspondant l'un à l'ouverture et l'autre à la fermeture de la soupape, **caractérisée en ce que** la soupape est munie de moyens élastiques de rappel (28a, 28b) qui maintiennent au repos la soupape dans une position médiane entre des positions d'ouverture complète et de fermeture et qui maintiennent la palette, constitué en matériau ferromagnétique, dans une position de repos entre les positions de cheminements stables du flux magnétique.

2. Soupape à actionneur selon la revendication 1, **caractérisée en ce que** le circuit ferromagnétique est tel que les valeurs faibles d'entrefer sont sensiblement nulles.

3. Soupape à actionneur selon la revendication 1 ou 2, **caractérisée en ce que** le circuit ferromagnétique est constitué par un noyau (36) feuilleté en deux moitiés en appui l'une contre l'autre, constitué de tôles présentant des encoches à mi-course entre les positions extrêmes de la palette.

4. Soupape à actionneur selon la revendication 3, **caractérisée en ce que** les tôles constitutives de chaque moitié de noyau sont en forme de E ayant une branche supérieure qui s'engage dans la bobine (36) et dont les branches inférieures délimitent un volume de débattement de la palette.

5. Soupape à actionneur selon la revendication 4, **caractérisée en ce que** le volume présente un chambrage médian (49) correspondant à la position de repos donnée à la palette par les moyens de rappel lorsqu'ils agissent seuls et plus large que le reste du volume.

6. Soupape à actionneur selon l'une quelconque des revendications précédentes, comportant un capteur (52) de position de l'équipage constitué par la palette et la soupape.

7. Soupape à actionneur selon l'une quelconque des revendications différentes, **caractérisée en ce que** les moyens de rappel élastiques sont prévus pour donner à la palette une position dissymétrique dans le circuit ferromagnétique.

8. Soupape à actionneur selon l'une quelconque des revendications précédentes, **caractérisée en ce que** la palette (22) porte un bossage axial (84) de création d'une dissymétrie du circuit ferromagnétique.

9. Soupape à actionneur selon l'une quelconque des revendications précédentes, **caractérisée en ce que** le circuit ferromagnétique et la palette ont une constitution telle que les surfaces en contact soient différentes pour les deux cheminements stables de flux magnétique.

10. Soupape à actionneur selon l'une quelconque des revendications précédentes, **caractérisée en ce que** les circuits ferro-magnétiques présentent des encoches (49) médianes décalées dans le sens de l'ouverture ou de la fermeture pour rendre les circuits ferro-magnétiques asymétriques et définir un sens de déplacement initial de la palette.

11. Soupape à actionneur selon la revendication 1 ou 2, **caractérisée en ce que** le circuit ferromagnétique est constitué par un noyau monobloc, présentant des encoches (49) à mi-course.

12. Soupape à actionneur selon la revendication 10 ou 11, **caractérisée en ce que** la bobine est constituée d'un nombre N supérieur à 1 d'enroulements en parallèle.

## Claims

1. A valve with electromagnetic actuator, said actuator having a valve driving armature and a single coil (38) mounted on a ferromagnetic circuit of structure such that, in combination with the armature, it presents two stable magnetic flux paths generated by said single coil and corresponding the one to the valve being fully open and the other to the valve being closed, **characterized in that** the valve is provided with resilient return means (28a, 28b) provided for holding the valve at rest in a middle position between a fully open position and a closed position, and which maintain the armature made of ferromagnetic material, in a rest position between the positions of stable paths of the magnetic flux.

2. A valve according to claim 1, **characterized in that** the ferromagnetic circuit is such that the small airgap values are substantially zero.

3. A valve according to claim 1 or 2, **characterized in that** the ferromagnetic circuit is constituted by a laminated core (36) made up of two halves bearing against each other, and constituted by laminations presenting notches at half stroke between the extreme positions.

4. A valve according to claim 3, **characterized in that** the laminations constituting each half of the core are E-shaped having a top branch which engages in the coil (36) and having lower branches that define a travel volume for the armature.

5. A valve according to claim 4, **characterized in that** the volume presents a middle enlargement (49) corresponding to the rest position of the armature and wider than the rest of the volume.

6. A valve according to any preceding claim, having a sensor (52) for sending the position of the equipment constituted of the armature and the valve.

7. A valve according to any preceding claim, **characterized in that** the resilient return means are provided for giving the armature an asymetric position in the ferromagnetic circuit.

8. A valve according to any preceding claim, **characterized in that** the armature (22) carries an axial projection (84) for creating asymmetry in the magnetic circuit.

9. A valve according to any preceding claim, **characterized in that** the ferromagnetic circuit and the armature are of a structure such that the contacting surfaces are different for the two stable magnetic flux paths.

10. A valve according to any preceding claim, **characterized in that** the ferromagnetic circuits have middle notches (49) offset in the opening or closing direction to make the ferromagnetic circuits asymmetrical and to define an initial travel direction for the armature.

11. A valve according to claim 1 or 2, **characterized in that** the ferromagnetic circuit is constituted by a one-piece core, having notches (49) at half stroke.

12. A valve according to claim 10 or 11, **characterized in that** the coil is constituted by a number N of parallel windings where N is greater than 1.

## Patentansprüche

1. Ventil mit elektromagnetischem Stellglied, wobei das genannte Stellglied eine Ventilantriebsplatte und eine Einzelspule (38) aufweist, die auf einem ferromagnetischen Schaltkreis montiert ist, dessen Zusammensetzung so aussieht, dass er in Verbindung mit der Platte zwei stabile Ableitungen für den Magnetstrom aufweist, der von der genannte Einzelspule erzeugt wird, wobei die eine Ableitung dem Öffnen und die andere dem Schließen des Ventils entspricht, **dadurch gekennzeichnet, dass** das Ventil mit elastischen Rückrufmitteln (28a, 28b) ausgerüstet ist, die das Ventil in Ruhestellung in einer mittleren Position zwischen der vollständig geöffneten und geschlossenen Position halten und die die Platte, die aus einem ferromagnetischen Werkstoff besteht, in einer Ruheposition zwischen den Positionen für die stabile Ableitung des Magnetstroms halten.

2. Ventil mit Stellglied gemäß Patentanspruch 1, **dadurch gekennzeichnet, dass** der ferromagnetische Schaltkreis so geartet ist, dass die geringen Luftspaltswerte annähernd gleich null sind.

3. Ventil mit Stellglied gemäß Patentanspruch 1 oder 2, **dadurch gekennzeichnet, dass** der ferromagnetische Schaltkreis aus einem lamellierten Kern (36) mit zwei Hälften besteht, die aneinander anliegen und aus Blechen bestehen, die auf halbem Wege zwischen den Endpositionen der Platte Einkerbungen aufweisen.

4. Ventil mit Stellglied gemäß Patentanspruch 3, **dadurch gekennzeichnet, dass** die Bleche, aus denen jede Hälfte des Kerns besteht, E-förmig sind, mit einem oberen Flügel, der in die Spule (36) eingreift, und mit unteren Flügeln, die ein Volumen für die Hin- und Herbewegung der Platte begrenzen.

5. Ventil mit Stellglied gemäß Patentanspruch 4, **dadurch gekennzeichnet, dass** das Volumen eine mittlere Kammer (49) aufweist, die der Ruheposition entspricht, die der Platte anhand der Rückrufmittel verliehen wird, wenn sie allein einwirken, und die größer ist als der Rest des Volumens.

6. Ventil mit Stellglied gemäß irgendeinem der voranstehenden Patentansprüche mit einem Messfühler (52) für die Position der Vorrichtung, bestehend aus der Platte und dem Ventil.

7. Ventil mit Stellglied gemäß irgendeinem der voranstehenden Patentansprüche, **dadurch gekennzeichnet, dass** die elastischen Rückrufmittel so eingerichtet sind. dass sie der Platte im ferromagnetischen Schaltkreis eine asymmetrische Position verleihen.

8. Ventil mit Stellglied gemäß irgendeinem der voranstehenden Patentansprüche, **dadurch gekennzeichnet, dass** die Platte (22) einen axialen Wulst (84) trägt, um dem ferromagnetischen Schaltkreis eine asymmetrische Form zu verleihen.

9. Ventil mit Stellglied gemäß irgendeinem der voranstehenden Patentansprüche, **dadurch gekennzeichnet, dass** der ferromagnetische Schaltkreis und die Platte so zusammen gesetzt sind, dass die miteinander in Kontakt stehenden Oberflächen für die beiden stabilen Ableitungen des Magnetstroms unterschiedlich sind.

10. Ventil mit Stellglied gemäß irgendeinem der voranstehenden Patentansprüche, **dadurch gekennzeichnet, dass** die ferromagnetischen Schaltkreise in der Mitte Einkerbungen (49) aufweisen, die in Öffnungs- oder Verschlussrichtung versetzt sind, um die ferromagnetischen Schaltkreise asymmetrisch zu machen und um eine anfängliche Bewegungsrichtung der Platte zu definieren.

11. Ventil mit Stellglied gemäß Patentanspruch 1 oder 2, **dadurch gekennzeichnet, dass** der ferromagnetische Schaltkreis aus einem einteiligen Kern besteht, der auf halbem Arbeitsweg Einkerbungen (49) aufweist.

12. Ventil mit Stellglied gemäß Patentanspruch 10 oder 11, **dadurch gekennzeichnet, dass** die Spule aus einer Anzahl von N parallelen Wicklungen besteht, wobei N größer als 1 ist.
